# EUROPÄISCHE PATENTANMELDUNG

(11) **EP 1 854 732 A1**
(43) Veröffentlichungstag der Anmeldung: **14.11.2007**
(21) Anmeldenummer: 06405205.3
(22) Anmeldetag: 12.05.2006
(51) Int. Cl.: B65D 33/02

(54) **Verpackungsbeutel**

(71) Anmelder: Alcan Technology & Management Ltd., 8212 Neuhausen am Rheinfall (CH)
(72) Erfinder: Bossel, Daniel, 8200 Schaffhausen (DE); Kanscar, Peter, 8057 Zürich (CH)

(57) **Zusammenfassung**

Bei einem Verpackungsbeutel aus einem flexiblen folienförmigen ersten Material, mit einem als Standfläche ausgebildeten, im wesentlichen rechteckigen Boden (32) mit Längs- und Querkanten (34, 35; 36, 37) besteht
der Boden (32) aus einem dem Beutel (10) in einem bodennahen Bereich Formstabilität verleihenden zweiten Material, weist eine in der Mitte zwischen den beiden Längskanten (34, 35) und parallel zu diesen verlaufende, den Boden (32) in zwei gegeneinander faltbare Bodenteile (38, 40) unterteilende Bodenfaltlinie (a) auf, und die Längskanten (34, 35) bilden Seitenfaltlinien (b, c) zwischen dem Boden (32) und auf zwei einander gegenüberliegenden Seiten des Bodens (32) angeordneten, im wesentlichen rechteckigen Seitenwänden (42, 44), wobei das aus dem Boden (32) und den zwei Seitenwänden (42, 44) gebildete Faltteil (30) mit dem Beutel (10) verklebt ist.

## Beschreibung

Die Erfindung betrifft einen Verpackungsbeutel aus einem flexiblen folienförmigen ersten Material, mit einem als Standfläche ausgebildeten, im wesentlichen rechteckigen Boden mit Längs- und Querkanten.

Als standfeste Verpackungen für Nahrungsmittel, die im Mikrowellenofen erhitzt und auf einem Teller serviert werden, sind starre bzw. formfeste, üblicherweise durch 3D-Thermoforming oder Spritzguss hergestellte Behälter aus Kunststoff mit aufgesiegeltem Deckel und aus Kunststoff-Laminat gefertigte steife Beutel bekannt. Derartige Verpackungsbehälter und -beutel sind wegen ihres zur Erzielung der Standfestigkeit erhöhten Materialbedarfs ökologisch nicht unbedenklich und zudem verhältnismässig teuer.

Schalenbehälter mit aufgesiegeltem Deckel haben den Nachteil, dass sie sperrig und leicht verletzlich sind.

Der Erfindung liegt die Aufgabe zugrunde, eine Verpackung sowohl für trockene Produkte, wie z. B. Nüsse oder Chips, als auch für Produkte mit flüssigen und festen Anteilen oder halbfeste Produkte, wie z. B. im Mikrowellenofen aufzuwärmende Fertiggerichte, bereitzustellen, welche die vorstehend beschriebenen Nachteile der Verpackungen nach dem Stand der Technik nicht oder in geringerem Mass aufweist.

Zur erfindungsgemässen Lösung der Aufgabe führt bei einem Verpackungsbeutel der eingangs genannten Art, dass der Boden aus einem dem Beutel in einem bodennahen Bereich Formstabilität verleihenden zweiten Material besteht, eine in der Mitte zwischen den beiden Längs- oder Querkanten und parallel zu diesen verlaufende, den Boden in zwei gegeneinander faltbare Bodenteile unterteilende Bodenfaltlinie aufweist, und die Längs- oder Querkanten Seitenfaltlinien zwischen dem Boden und auf zwei einander gegenüberliegenden Seiten des Bodens angeordneten, im wesentlichen rechteckigen Seitenwänden bilden, wobei ein aus dem Boden und den zwei Seitenwänden gebildetes Faltteil mit dem Beutel verklebt ist.

Ein wesentlicher Vorteil des erfindungsgemässen Verpackungsbeutels liegt einerseits in der flachen Beutelform der ersten Position, die sich ausgezeichnet für den Transport eignet, und andererseits in geöffnetem Zustand in der formstabilen und als Servier- oder Menüschale idealen Schalenform der zweiten Position.

Bei einer zweckmässigen Ausgestaltung des erfindungsgemässen Verpackungsbeutels weist das aus dem Boden und den zwei Seitenwänden aufgebaute Faltteil in einer ersten Position bezüglich einer senkrecht zu den Faltlinien gedachten Schnittebene eine im wesentlichen V-förmige Gestalt auf. In einer zweiten Position bilden die beiden Bodenteile einen im wesentlichen ebenen Boden als Standfläche und die beiden Seitenwände ragen vom Boden auf. Das aus dem Boden und den zwei Seitenwänden aufgebaute Faltteil ist aus der ersten Position durch Druck auf die die beiden Bodenteile verbindende Faltkante unter Ausbildung des im wesentlichen ebenen Bodens in die zweite Position bringbar.

Bei einer spezielle Ausbildung des Faltteils verlaufen die Seitenfaltlinien bezüglich der Bodenfaltlinie nach aussen gekrümmt, so dass das aus dem Boden und den zwei Seitenwänden aufgebaute Faltteil in der zweiten Position eine stabile Form annimmt.

Das bodenfeme Ende des Beutel ist bevorzugt entlang einer im wesentlichen parallel zur Standfläche des Beutels liegenden Aufreisslinie abtrennbar.

Der Verpackungsbeutel selbst kann ein Standbeutel ohne eigene Standfestigkeit, ein Schlauchbeutel oder ein extrudierter Beutel sein. Das Beutelmaterial für den erfindungsgemässen Verpackungsbeutel kann im Vergleich zu dem für einen Standbeutel mit eigener Standfestigkeit benötigten steifen Material eine geringere Dicke aufweisen und ist demzufolge kostengünstig.

Das Beutelmaterial des erfindungsgemässen Verpackungsbeutels ist bevorzugt eine ein- oder mehrschichtige, gegebenenfalls mit einer Papierschicht oder mit einer Aluminiumfolie laminierte Folie aus Kunststoff oder ein mit Kunststoff laminiertes Papier.

Das Material für das Faltteil und das Verstärkungsteil kann aus irgendeinem kostengünstigen Material sein. Ein bevorzugtes Material ist Karton oder ein transparenter oder opaker Kunststoff.

Der Verpackungsbeutel eignet sich insbesondere zur Verpackung von Nahrungsmitteln, insbesondere löffelbaren Füllgütern. Ein weiterer bevorzugter Anwendungsbereich liegt in der Verpackung von Füllgütern, die zur Erhitzung in einem Mikrowellenofen vorgesehen sind.

Die Erwärmung von Speisen, wie z.B. Fertiggerichten, kann im erfindungsgemässen Verpackungsbeutel im geöffneten Zustand direkt in einem Mikrowellengerät erfolgen. Der Vorteil des erfindungsgemässen Verpackungsbeutels liegt hier in der wärmeisolierenden Ausgestaltung des bodennahen Bereichs des Beutels durch das Faltteil, das ein Anfassen mit der blossen Hand ermöglicht. Gewisse Speisen können im geöffneten Beutel beispielsweise auch in einem Wasserbad erwärmt werden. Bei Fertiggerichten kann der geöffnete Beutel direkt als Menüschale dienen,

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: eine Schrägsicht auf einen Verpackungsbeutel in einer ersten Position;
- - Fig. 2: eine Schrägsicht auf den geöffneten Verpackungsbeutel von Fig. 1 in einer zweiten Position;
- - Fig. 3: eine Draufsicht auf ein aus Boden und Seitenwänden mit gekrümmten Seitenfaltlinien aufgebautes Faltteil;
- - Fig. 4: die Seitenansicht des Faltteils von Fig. 3 nach dem Hochklappen der Seitenwände in der zweiten Position;
- - Fig. 5: die Draufsicht auf das Faltteil von Fig. 4;
- - Fig. 6: die Seitenansicht des um 90° gedrehten Faltteils von Fig. 4.

Ein in den Fig. 1 und 2 gezeigter Verpackungsbeutel 10 in der Form eines aus einem flexiblen Folienmaterial, wie z. B. Polyamid, bestehenden Standbeutels weist einen eingesiegelten Beutelboden 12, eine Vorderwand 14 und eine Rückwand 16 auf. Vorderwand 14 und Rückwand 16 sind in bekannter Art über seitliche Längssiegelnähte 18, 19 verbunden und führen zusammen mit einer am bodenfemen Ende des Beutels 10 angeordneten Quersiegelnaht 20 zum verschlossenen Verpackungsbeutel 10.

Die Quersiegelnaht 20 am bodenfemen Ende des Verpackungsbeutels 10 ist Teil eines vom Beutel abtrennbaren Beutelteils 24 und ist von einem V-förmigen Verstärkungsteil 22 übergriffen. Das Verstärkungsteil 22 ist mit einem durchgehenden Schlitz 26 zum Aufhängen des Beutels 10 ausgestattet. Zum Öffnen des Verpackungsbeutels 10 wird das abtrennbare Beutelteil 24 entlang einer in den Beutelwänden 14, 16 parallel und in kurzem Abstand zur Quersiegelnaht 20 angeordneten Aufreisslinie 28 zusammen mit dem Verstärkungsteil 22 weggerissen. Als Aufreisshilfe sind in den Längssiegelnähten 18,19 Aufreisskerben mit an der Aufreisslinie 28 endender Spitze vorgesehen.

Im bodennahen Bereich des Beutels 10 ist ein sich von der Beutelvorderwand 14 zur Rückwand 16 erstreckendes, den Beutelboden 12 einschliessendes Faltteil 30 aus einem im wesentlichen formstabilen Material, wie z. B. Karton, angeordnet.

Das Faltteil 30 besteht aus einem rechteckigen Boden 32 mit Längskanten 34, 35 und Querkanten 36, 37. Eine in der Mitte zwischen den beiden Längskanten 34, 35 und parallel zu diesen verlaufende Bodenfaltlinie a unterteilt den Boden 32 in zwei gegeneinander faltbare Bodenteile 38, 40. Die Längskanten 34, 35 des Bodens 32 bilden Seitenfaltlinien b, c zwischen dem Boden 32 und im wesentlichen rechteckigen Seitenwänden 42, 44, die an zwei einander gegenüberliegenden Seiten des Bodens 32 angeordnet sind. Das aus dem Boden 32 und den zwei Seitenwänden 42, 44 aufgebaute Faltteil 30 ist zumindest teilweise an der Beutelaussenseite befestigt. Die Befestigung an den Beutelwänden 14, 16 erfolgt z. B. partiell über punktuelle Klebestellen.

Aus Fig. 1 ist ersichtlich, dass das aus dem Boden 32 und den zwei Seitenwänden 42, 44 aufgebaute Faltteil 30 in einer ersten Position bezüglich einer senkrecht zu den Faltlinien a, b, c gedachten Schnittebene eine im wesentlichen V-förmige Gestalt aufweist. In einer aus Fig. 2 ersichtlichen zweiten Position bilden die beiden Bodenteile 38, 40 den im wesentlichen ebenen Boden 32 als Standfläche, und die beiden Seitenwände 42. 44 ragen im wesentlichen senkrecht vom Boden auf. Das aus dem Boden 32 und den zwei Seitenwänden 42, 44 gebildete Faltteil 30 wird aus der ersten Position durch Druck von der Aussenseite auf die die beiden Bodenteile 38, 40 verbindende Bodenfaltkante bzw. -linie unter Ausbildung des im wesentlichen ebenen Bodens 32 in die zweite Position gebracht. Die Umwandlung des in der ersten Position V-fömzigen Faltteils 30 in die zweite Position-mit ebenem Boden 32 und von diesem aufragenden Seitenwänden 42, 44 ergibt sich automatisch beim Aufstellen des Beutels 10 in seine aufrechte Position.

Der Boden 32 dient als Standfläche, so dass der Verpackungsbeutel 10 selbst nicht standfest ausgebildet sein muss. Der Verpackungsbeutel 10 kann daher auch ein einfacher Schlauchbeutel mit einer Längsnaht, oder ein extrudierter Beutel ohne Längsnaht, und zwei Quemähten sein.

Aus Fig. 2 ist erkennbar, dass der Beutel 10 nach dem Öffnen zusammen mit dem speziell gestalteten Faltteil 30 eine Schale mit im wesentlichen rechteckigem Boden bildet. Je nach Beutelinhalt kann die gebildete Schale u.a. als Servierschale für z.B. Nüsse oder Chips oder als Mikrowellenofen taugliche Menüschale für z.B. Fertigmahlzeiten dienen.

Bei einem in Fig. 3 dargestellten Faltteil 30 verlaufen die Seitenfaltlinien b, c bezüglich der Bodenfältlinie a nach aussen gekrümmt, so dass das aus dem Boden 32 und den zwei Seitenwänden 42, 44 aufgebaute Faltteil 30 in der in den Fig. 4 bis 6 gezeigten zweiten Position eine stabile Form annimmt.

Wie in den Fig. 4 bis 6 dargestellt, bilden die Seitenwände 42, 44 in der zweiten Position des Faltteils 30 konvex gekrümmten Flächen und der Boden 32 fällt kurz vor Erreichen der zweiten Position spontan in eine formstabile, konkav gekrümmte Endlage.

## Patentansprüche

1. Verpackungsbeutel aus einem flexiblen folienförmigen ersten Material, mit einem als Standfläche ausgebildeten, im wesentlichen rechteckigen Boden (32) mit Längs- und Querkanten (34, 35; 36, 37),
**dadurch gekennzeichnet, dass**
der Boden (32) aus einem dem Beutel (10) in einem bodennahen Bereich Formstabilität verleihenden zweiten Material besteht, eine in der Mitte zwischen den beiden Längs- oder Querkanten (34, 35; 36, 37) und parallel zu diesen verlaufende, den Boden (32) in zwei gegeneinander faltbare Bodenteile (38, 40) unterteilende Bodenfaltlinie (a) aufweist und die Längs- oder Querkanten (34, 35; 36, 37) Seitenfaltlinien (b, c) zwischen dem Boden (32) und auf zwei einander gegenüberliegenden Seiten des Bodens (32) angeordneten, im wesentlichen rechteckigen Seitenwänden (42, 44) bilden, wobei ein aus dem Boden (32) und den zwei Seitenwänden (42, 44) gebildetes Faltteil (30) mit dem Beutel (10) verklebt ist.

2. Verpackungsbeutel nach Anspruch 1, **dadurch gekennzeichnet, dass** das aus dem Boden (32) und den zwei Seitenwänden (42, 44) aufgebaute Faltteil (30) in einer ersten Position bezüglich einer senkrecht zu den Faltlinien (a, b, c) gedachten Schnittebene eine im wesentlichen V-förmige Gestalt aufweist und in einer zweiten Position die beiden Bodenteile (38, 40) den im wesentlichen ebenen Boden (32) als Standfläche bilden und die beiden Seitenwände (42, 44) vom Boden (32) aufragen, wobei das aus dem Boden (32) und den zwei Seitenwänden (42, 44) aufgebaute Faltteil (30) aus der ersten Position durch Druck auf die die beiden Bodenteile (38, 40) verbindende Bodenfaltlinie (a) unter Ausbildung des im wesentlichen ebenen Bodens (32) in die zweite Position bringbar ist.

3. Verpackungsbeutel nach Anspruch 2, **dadurch gekennzeichnet, dass** die Seitenfaltlinien (a, b) bezüglich der Bodenfaltlinie (a) nach aussen gekrümmt verlaufen, so dass das aus dem Boden (32) und den zwei Seitenwänden (42, 44) aufgebaute Faltteil (30) in der zweiten Position eine stabile Form annimmt.

4. Verpackungsbeutel nach einem der Ansprüche 1 bis 3, **dadurch gekennzeichnet, dass** das bodenfeme Ende des Beutel (10) entlang einer im wesentlichen parallel zur Standfläche des Beutels (10) liegenden Aufreisslinie (24) abtrennbar ist.

5. Verpackungsbeutel nach Anspruch 4, **dadurch gekennzeichnet, dass** das abtrennbare Ende des Beutel (10) von einem Verstärkungsteil (24) übergriffen ist.

6. Verpackungsbeutel nach einem der Ansprüche 1 bis 5, **dadurch gekennzeichnet, dass** das Beutelmaterial eine ein- oder mehrschichtige, gegebenenfalls mit einer Papierschicht oder mit einer Aluminiumfolie laminierte Folie aus Kunststoff oder ein mit Kunststoff laminiertes Papier ist.

7. Verpackungsbeutel nach einem der Ansprüche 1 bis 6, **dadurch gekennzeichnet, dass** das aus dem Boden (32) und den zwei Seitenwänden (42, 44) aufgebaute Faltteil (30) und gegebenenfalls das Verstärkungsteil (24) aus Karton oder aus einem transparenten oder opaker Kunststoff besteht.

8. Verpackungsbeutel nach einem der Ansprüche 1 bis 7, **dadurch gekennzeichnet, dass** das aus dem Boden (32) und den zwei Seitenwänden (42, 44) aufgebaute Faltteil (30) über vorzugsweise punktuelle Klebestellen am Verpackungsbeutel (10) befestigt ist.

9. Verpackungsbeutel nach einem der Ansprüche 1 bis 8, **dadurch gekennzeichnet, dass** der Beutel (10) ein Standbeutel, ein Schlauchbeutel oder ein extrudierter Beutel ist.

10. Verwendung eines Verpackungsbeutels (10) nach einem der vorangehenden Ansprüche zur Verpackung von Lebensmitteln.

11. Verwendung eines Verpackungsbeutels (10) nach einem nach einem der vorangehenden Ansprüche zur Verpackung von zum Erhitzen in einem Mikrowellenofen vorgesehenen Füllgütern.
